# EUROPÄISCHE PATENTSCHRIFT

(11) **EP 2 266 765 B1**
(45) Veröffentlichungstag und Bekanntmachung des Hinweises auf die Patenterteilung: **16.05.2012**
(21) Anmeldenummer: 10006505.1
(22) Anmeldetag: 23.06.2010
(51) Int. Cl.: B26D 1/143, B26D 7/00, B26D 7/06

(54) **Schneidemaschine für Lebensmittel**
Cutting machine for food
Machine à découper pour aliment

(30) Priorität: 23.06.2009 DE 102009030227
(43) Veröffentlichungstag der Anmeldung: 29.12.2010
(73) Patentinhaber: Gebr. Graef GmbH & Co. KG, 59757 Arnsberg (DE)
(72) Erfinder: Bergmann, Christoph, 59846 Sundern (DE)
(74) Vertreter: Basfeld, Rainer

(56) Entgegenhaltungen:
- EP-A1- 0 386 393
- EP-A2- 0 922 544
- CH-A- 523 674
- DE-A1- 10 317 319
- DE-A1-102007 062 066
- DE-C1- 4 403 185
- GB-A- 934 985
- US-A1- 2004 221 705

## Beschreibung

Die vorliegende Erfindung betrifft eine Schneidemaschine für Lebensmittel gemäß dem Oberbegriff des Anspruchs 1.

Eine Schneidmaschine der vorgenannten Art ist aus der EP 0 386 393 A1 bekannt. Die darin beschriebene Schneidemaschine weist ein Motorgehäuse auf, auf dessen Oberseite zwei Schlittenführungen für einen hin und her bewegbaren Schlitten angeordnet sind. Von dem Motorgehäuse erstrecken sich ein rotierbares Schneidmesser und eine zu diesem parallele Anschlagplatte senkrecht nach oben.

Eine weitere Schneidemaschine ist aus der DE 103 17 319 A1 bekannt. Die darin beschriebene Schneidemaschine umfasst ein Trägerteil, das einstückig mit einer Grundplatte als Strangpressprofil ausgebildet ist. An dem Trägerteil ist eine Schlittenführung für einen hin und her bewegbaren Schlitten angeordnet. Die Schneidmaschine umfasst weiterhin ein Motorgehäuse, das an das Trägerteil angeschraubt ist und ein rotierbares Schneidmesser haltert.

Eine weitere Schneidemaschine ist aus der EP 0 922 544 A2 bekannt. Diese weist ein Gehäuse für den Motor und für die Halterung des Schneidmessers auf. Unterhalb des Gehäuses ist ein Basisteil vorgesehen, das zwei Führungen für eine sich nach oben erstreckende Stütze aufweist. An der Stütze ist ein Schlitten derart verschwenkbar gehalten, dass er aus einer Gebrauchsstellung in eine Verstauposition an das Gehäuse heran klappbar ist. Das Basisteil und das Gehäuse sind über ineinandergreifende Vorsprünge und Nuten miteinander verbunden.

Als problematisch bei dieser Schneidemaschine erweist sich der Platzbedarf der Schneidemaschine. Der Schlitten ist zwar an das Gehäuse heran klappbar. Trotzdem beansprucht die umständliche Konstruktion aus Gehäuse, Basisteil, Stütze und Schlitten viel Raum und ist nur kostenaufwändig herstellbar. Weiterhin müssen die Teile sehr maßhaltig gefertigt werden, um ein gutes Zusammenspiel von Schlitten und Schneidmesser zu ermöglichen. Zusätzlich wird durch die aufwändige Konstruktion die Stabilität der Schneidemaschine beeinträchtigt.

Das der vorliegenden Erfindung zugrunde Problem ist die Schaffung einer Schneidemaschine der eingangs genannten Art, die in einer Verstauposition wenig Raum einnimmt und/oder eine gute Funktionalität bietet und/oder kostengünstig herstellbar ist.

Dies wird erfindungsgemäß durch eine Schneidemaschine der eingangs genannten Art mit den kennzeichnenden Merkmalen des Anspruchs 1 erreicht. Die Unteransprüche betreffen bevorzugte Weiterbildungen der Erfindung.

Gemäß Anspruch 1 ist vorgesehen, dass der Schlitten aus einer ersten Position, in der sich die Auflagefläche von dem Gehäuse weg erstreckt, in eine zweite Position überführbar ist, in der sich die Auflagefläche längs des Gehäuses erstreckt.

Einerseits ist es kostengünstiger, lediglich ein Teil vorzusehen, an oder in dem sowohl die mindestens eine Führung für den Schlitten angeordnet ist, als auch der Motor für das Schneidmesser untergebracht und/oder das Schneidmesser gelagert ist. Andererseits kann auf diese Weise die Positionierung der Schlittenführung gegenüber dem Schneidmesser wesentlich genauer erfolgen. Weiterhin wird die Statik der Schneidemaschine deutlich verbessert, weil die Schlittenführung und die Messerlagerung an ein und demselben Teil angeordnet sind.

Durch die erfindungsgemäße Ausgestaltung wird eine in der Verstauposition sehr kompakte Schneidemaschine geschaffen, die einerseits kostengünstig hergestellt werden kann und andererseits eine gute Funktionalität bietet.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen
- Fig. 1: eine perspektivische Ansicht einer ersten Ausführungsform einer erfindungsgemäßen Schneidemaschine in der Betriebsposition;
- Fig. 2: eine perspektivische Detailansicht der Schneidemaschine gemäß Fig. 1 während des Schwenkvorgangs des Fingerschutzes;
- Fig. 3: eine perspektivische Detailansicht der Schneidemaschine gemäß Fig. 1 mit vollständig in die Verstauposition überführtem Fingerschutz;
- Fig. 4: eine perspektivische Detailansicht der Schneidemaschine gemäß Fig. 1 während des Schwenkvorgangs des Schlittens;
- Fig. 5: eine perspektivische Detailansicht der Schneidemaschine gemäß Fig. 1 während des Schwenkvorgangs der Standfüße;
- Fig. 6: eine perspektivische Ansicht der Schneidemaschine gemäß Fig. 1 in der Verstauposition;
- Fig. 7: eine gegenüber Fig. 1 gedrehte perspektivische Ansicht der Schneidemaschine in der Betriebsposition;
- Fig. 8: eine perspektivische Ansicht des Gehäuses der Schneidemaschine gemäß Fig. 1;
- Fig. 9: eine perspektivische Detailansicht der Schneidemaschine gemäß Fig. 1, die die Führung des Schlittens an dem Gehäuse verdeutlicht;
- Fig. 10: eine perspektivische Ansicht einer Haltevorrichtung;
- Fig. 11: die Haltevorrichtung gemäß Fig. 10 im an der Unterseite der Schneidemaschine angebrachten Zustand.

Die aus Fig. 1 ersichtliche Ausführungsform einer erfindungsgemäßen Schneidemaschine umfasst ein Gehäuse 1, ein Schneidmesser 2, eine verstellbare Anschlagplatte 3 und einen Schlitten 4 mit einem Fingerschutz 5. Das Schneidmesser 2 ist teilweise von einem Messerschutz 6 abgedeckt. An der Unterseite des Gehäuses 1 sind zwei als Standmittel dienende Standfüße 7 angebracht, auf denen die Schneidemaschine steht.

In dem Gehäuse 1 ist ein nicht abgebildeter Motor untergebracht, der insbesondere über ein Getriebe das Schneidmesser 2 antreiben kann. Das Schneidmesser 2 ist in oder an dem Gehäuse 1 gelagert.

Das Gehäuse 1 ist einstückig ausgebildet und als Strangpressprofil aus Aluminium oder einer Aluminiumlegierung hergestellt. Fig. 8 lässt sich entnehmen, dass das als Strangpressprofil ausgeführte Gehäuse 1 eine Öffnung 8 aufweist, in die das Schneidmesser montiert werden kann und die für den Hindurchtritt des abgeschnittenen Schneidguts dient. Weiterhin zeigt Fig. 8, dass das Gehäuse 1 in seinem unteren Bereich einen Hohlraum 9 aufweist, an dessen Vorderseite zwei hinterschnittene Nuten 10 ausgebildet sind, die als Führungen für den Schlitten 4 dienen.

Es besteht durchaus auch die Möglichkeit, das Gehäuse 1 mehrstückig auszuführen.

In diese Nuten 10 greifen entsprechende Vorsprünge 11 eines Halteteils 12 ein, das den Schlitten 4 trägt (siehe Fig. 9 und Fig. 7). Durch die sich in Längsrichtung des Gehäuses 1 erstreckenden Nuten 10, die sich auch, insbesondere ausschließlich unter den Bereich erstrecken, in dem das Schneidmesser 2 angeordnet ist, wird die Möglichkeit der Hin- und Herbewegung des Schlittens 4 in einer Richtung senkrecht zur Messerachse ermöglicht.

Der Schlitten 4 ist schwenkbar an dem Halteteil 12 angebracht, so dass er aus der in den Fig. 1 und Fig. 7 abgebildeten Betriebsposition, in der die auf dem Schlitten 4 angeordnete Auflagefläche für das Schneidgut etwa senkrecht vom Gehäuse 1 wegragt, in eine aus Fig. 6 ersichtliche Verstauposition überführt werden kann, in der die Auflagefläche sich parallel zu dem Gehäuse 1 erstreckt und an der Anschlagplatte 3 anliegt.

Dazu ist der Fingerschutz 5 verschwenkbar an dem Schlitten 4 angebracht, so dass vor dem Einklappen des Schlittens 4 der Fingerschutz 5 an den Schlitten 4 herangeklappt werden kann (siehe dazu Fig. 2 und Fig. 3).

Fig. 5 und Fig. 6 zeigen, dass die Standfüße 7 ebenfalls schwenkbar an dem Gehäuse 1 angebracht sind, so dass sie aus einer Betriebsposition (Fig. 1), in der sich die Standfüße 7 von dem Gehäuse weg erstrecken, in eine Verstauposition (Fig. 6) überführt werden können, in der sich die Standfüße unterhalb des Gehäuses in dessen Längsrichtung erstrecken. Dabei sind die Standfüße 7 um eine in Gebrauchsstellung der Schneidemaschine vertikale Achse verschwenkbar.

Die Unterseite 13 des Gehäuses 1 schließt mit der Seitenfläche 14 des Gehäuses 1, an der die Führungen angeordnet sind, einen spitzen Winkel zwischen 45° und 90°, insbesondere zwischen 60° und 75°, beispielsweise von etwa 70° ein (siehe Fig. 1). Dabei erstrecken sich jedoch die Standfüße 7 in Gebrauchsstellung parallel zu der Unterseite 13 des Gehäuses. Auf diese Weise wird erreicht, dass die an dem Gehäuse 1 angebrachte Anschlagplatte 3 während des Gebrauchs mit der Horizontalen einen Winkel zwischen 45° und 90° einschließt. Die Schneidmaschine wird auf diese Weise zu einem Schrägschneider, bei dem die Anlage des Schneidguts durch die Schwerkraft unterstützt wird.

Fig. 1 zeigt, dass der Hohlraum 9 für die Unterbringung einer nicht abgebildeten Aufnahmeeinheit für ein Kabel und ein Steckermittel 15 zur Spannungsversorgung der Schneidemaschine geeignet ist.

Beispielsweise Fig. 7 lässt sich entnehmen, dass an der Oberseite des Gehäuses 1 ein Handgriff 16 angebracht sein kann. Fig. 7 zeigt weiterhin ein in das Gehäuse 1 integriertes Handrad 17 für die Einstellung der Schnittstärke durch Verschiebung der Anschlagplatte 3 in Richtung der Messerachse.

Weil bei der Schneidemaschine das Gehäuse 1 eine Unterseite 13 aufweist, die mit einer oder mehreren der Seitenflächen 14 einen Winkel ungleich 90° einschließt, kann die Schneidemaschine im eingeklappten Zustand der Standfüße 7 nicht stabil auf der Unterseite 1 beziehungsweise den eingeklappten Standfüßen 7 stehen. Um trotzdem ein Verstauen der Schneidemaschine in einer aufrechten Lage zu ermöglichen, wird eine Haltevorrichtung 18 vorgeschlagen, die aus Fig. 10 und Fig. 11 ersichtlich ist.

Die Haltevorrichtung 18 umfasst ein plattenförmiges Basisteil 19, von dem in Gebrauchsstellung zwei als Haltemittel dienende Stützschenkel 20, 21 senkrecht nach oben ragen. Die Stützschenkel 20, 21 bilden zwischen sich eine Aufnahme 22, in die der untere Teil des Gehäuses 1 der Schneidemaschine eingebracht werden kann (siehe Fig. 11). Das Basisteil 19 kann zusammen mit den Stützschenkeln 20, 21 einstückig ausgebildet sein.

Dabei ragt das Basisteil 19 jeweils über die Stützschenkel 20, 21 nach außen hinaus, so dass sich äußere Abschnitte 23, 24 des Basisteils 19 ergeben. Diese äußeren Abschnitte 23, 24 gewährleisten einen sicheren Stand der Haltevorrichtung.

Auf den einander zugewandten Innenseiten der Stützschenkel 20, 21 sind Polster 25, 26 angebracht, die verhindern können, dass das Gehäuse 1 durch die Stützschenkel 20, 21 verkratzt wird. In Nuten auf der Unterseite des Basisteils 19 können Auflagemittel 27, 28 vorgesehen sein, auf denen die Haltevorrichtung aufliegen kann. Die Auflagemittel 27, 28 können dabei aus einem nachgiebigen Material gefertigt sein.

Die Stützschenkel 20, 21 halten den in die Aufnahme 22 eingebrachten unteren Teil des Gehäuses 1 der Schneide maschine ähnlich wie eine Klammer. Damit kann die Haltevorrichtung eine als Schrägschneider ausgebildete Schneidemaschine, bei der das Gehäuse eine Unterseite aufweist, die mit einer oder mehreren der Seitenflächen einen Winkel ungleich 90° einschließt, daran hindern, in einer Nichtgebrauchsstellung umzukippen.

## Patentansprüche

1. Schneidemaschine für Lebensmittel, umfassend
- ein rotierbares Schneidmesser (2);
- ein Gehäuse (1), in oder an dem ein Motor für das Schneidmesser (2) untergebracht ist und/oder in oder an dem das Schneidmesser (2) gelagert ist;
- einen Schlitten (4) mit einer Auflagefläche für das Schneidgut, der relativ zu dem Schneidmesser (2) hin und her bewegt werden kann;
- mindestens eine Führung für den Schlitten (4), die an und/oder in dem Gehäuse (1) angeordnet ist;
**dadurch gekennzeichnet, dass** der Schlitten (4) aus einer ersten Position, in der sich die Auflagefläche von dem Gehäuse (1) weg erstreckt, in eine zweite Position überführbar ist, in der sich die Auflagefläche längs des Gehäuses (1) erstreckt.

2. Schneidemaschine nach Anspruch 1, **dadurch gekennzeichnet, dass** in das Gehäuse (1) die mindestens eine Führung für den Schlitten (4) integriert ist.

3. Schneidemaschine nach einem der Ansprüche 1 oder 2,
**dadurch gekennzeichnet, dass** das Gehäuse (1) mindestens eine Nut (10) und/oder mindestens einen Vorsprung umfasst, die sich in Verschieberichtung des Schlittens (4) erstrecken und die mindestens eine Führung bilden oder zu der mindestens einen Führung des Schlittens (4) beitragen.

4. Schneidemaschine nach einem der Ansprüche 1 bis 3, **dadurch gekennzeichnet, dass** die mindestens eine Führung zumindest abschnittsweise, vorzugsweise ausschließlich, unterhalb des Schneidmessers (2) angeordnet ist.

5. Schneidemaschine nach einem der Ansprüche 1 bis 4, **dadurch gekennzeichnet, dass** mindestens zwei Führungen vorgesehen sind, wobei die mindestens zwei Führungen in einer Ebene angeordnet sind, die insbesondere parallel zu einer Seitenfläche (14) des Gehäuses (1) ist oder in der Seitenfläche (14) des Gehäuses (1) angeordnet ist.

6. Schneidemaschine nach einem der Ansprüche 1 bis 5, **dadurch gekennzeichnet, dass** das Gehäuse (1) einstückig ausgebildet ist.

7. Schneidemaschine nach einem der Ansprüche 1 bis 6, **dadurch gekennzeichnet, dass** die Auflagefläche in der zweiten Position parallel zu einer Seitenfläche (14) des Gehäuses (1) ausgerichtet ist und/oder an einer Seitenfläche (14) des Gehäuses (1) zumindest abschnittsweise anliegt.

## Claims

1. Slicing machine for foodstuffs, comprising
- a rotatable cutting blade (2);
- a housing (1), in or on which a motor for the cutting blade (2) is accommodated and/or in or on which the cutting blade (2) is mounted;
- a carriage (4) which has a supporting surface for the material to be sliced and can be moved back and forth in relation to the cutting blade (2) ;
- at least one guide for the carriage (4), said guide being arranged on and/or in the housing (1) ;
**characterized in that** the carriage (4) is transferrable from a first position, in which the supporting surface extends away from the housing (1), into a second position, in which the supporting surface extends along the housing (1).

2. Slicing machine according to Claim 1, **characterized in that** the at least one guide for the carriage (4) is integrated into the housing (1).

3. Slicing machine according to either of Claims 1 and 2, **characterized in that** the housing (1) comprises at least one groove (10) and/or at least one protrusion, which extend in the direction of movement of the carriage (4) and which form at least one guide or contribute towards the at least one guide for the carriage (4).

4. Slicing machine according to one of Claims 1 to 3, **characterized in that** the at least one guide is arranged at least in sections, preferably exclusively, beneath the cutting blade (2).

5. Slicing machine according to one of Claims 1 to 4, **characterized in that** at least two guides are provided, wherein the at least two guides are arranged in a plane, said plane being in particular parallel to a side face (14) of the housing (1) or being arranged in the side face (14) of the housing (1).

6. Slicing machine according to one of Claims 1 to 5, **characterized in that** the housing (1) is formed in one piece.

7. Slicing machine according to one of Claims 1 to 6, **characterized in that** in the second position the supporting surface is oriented parallel to a side face (14) of the housing (1) and/or rests at least in sections against a side face (14) of the housing (1).

## Revendications

1. Machine à trancher pour aliments, comprenant :
- une lame de coupe rotative (2) ;
- un boîtier (1) dans ou sur lequel est monté un moteur pour la lame de coupe (2) et/ou dans ou sur lequel est supportée la lame de coupe (2) ;
- un chariot (4) muni d'une surface d'appui pour le produit à trancher, qui peut être déplacé par rapport à la lame de coupe (2) d'avant en arrière ;
- au moins un guide pour le chariot (4), qui est disposé sur et/ou dans le boîtier (1) ;
**caractérisée en ce que** le chariot (4) peut être transféré d'une première position dans laquelle la surface d'appui s'écarte du boîtier (1), dans une deuxième position dans laquelle la surface d'appui s'étend le long du boîtier (1).

2. Machine à trancher selon la revendication 1, **caractérisée en ce que** l'au moins un guide pour le chariot (4) est intégré dans le boîtier (1).

3. Machine à trancher selon l'une quelconque des revendications 1 ou 2, **caractérisée en ce que** le boîtier (1) comprend au moins une rainure (10) et/ou au moins une saillie, qui s'étendent dans la direction de déplacement du chariot (4) et qui forment au moins un guide ou qui contribuent à l'au moins un guide du chariot (4).

4. Machine à trancher selon l'une quelconque des revendications 1 à 3, **caractérisée en ce que** l'au moins un guide est disposé au moins en partie, de préférence exclusivement, en dessous de la lame de coupe (2).

5. Machine à trancher selon l'une quelconque des revendications 1 à 4, **caractérisée en ce qu'**au moins deux guides sont prévus, les au moins deux guides étant disposés dans un plan qui est notamment parallèle à une face latérale (14) du boîtier (1) ou qui est disposé dans la face latérale (14) du boîtier (1).

6. Machine à trancher selon l'une quelconque des revendications 1 à 5, **caractérisée en ce que** le boîtier (1) est réalisé d'une seule pièce.

7. Machine à trancher selon l'une quelconque des revendications 1 à 6, **caractérisée en ce que** la surface d'appui est orientée dans la deuxième position parallèlement à une face latérale (14) du boîtier (1) et/ou s'applique au moins en partie contre une face latérale (14) du boîtier (1).
